# FASCICULE DE BREVET EUROPEEN

(11) **EP 0 687 796 B1**
(45) Date de publication et mention de la délivrance du brevet: **09.09.1998**
(21) Numéro de dépôt: 95401389.2
(22) Date de dépôt: 14.06.1995
(51) Int. Cl.: E06B 9/78

(54) **Dispositif de déport de sangle**
Versatzvorrichtung für ein Gurtband
Offset device for a strap belt

(30) Priorité: 16.06.1994 FR 9407388
(43) Date de publication de la demande: 20.12.1995
(73) Titulaire: ZURFLUH-FELLER S.A., 25150 Roide (FR)
(72) Inventeur: Allemand, Jean-Marie, F-25190 Villars sous Dampjouy (FR)
(74) Mandataire: Armengaud Ainé, Alain

(56) Documents cités:
- DE-U- 8 610 444
- FR-A- 2 624 908

## Description

La présente invention est relative à un dispositif de guidage d'une courroie pour volet roulant. Elle vise plus particulièrement la possibilité de déporter et d'orienter le cheminement d'une sangle entre deux directions sécantes, l'une issue de l'enrouleur de sangle, l'autre se dirigeant vers le treuil de manoeuvre du tablier.

On connaît des guides sangles disposant d'une monture en acier galvanisé ou en matière plastique (polyamide) recevant des galets ; ils sont destinés à être glissés au travers d'ouvertures pratiquées sur les joues du carter du caisson du volet roulant et permettent le guidage de la sangle entre son boîtier et le flasque enrouleur.

Ainsi, on connaît par ailleurs, par le document FR-A-2 624 908, un dispositif de guidage de sangle, destiné à être monté à l'intérieur d'un caisson de volet roulant, qui comporte une embase munie d'une pluralité de tubes, chacun d'entre eux comprenant un palier pourvu d'une ouverture dans laquelle est monté un organe de roulement.

Les principaux inconvénients de ces guides sangles résident dans le fait qu'ils ne conservent pas au volet roulant un rendement mécanique correct. Il est nécessaire d'éviter les torsions et désalignements excessifs de la sangle au cours de son cheminement, qui se produisent inévitablement lorsque l'on procède à des réhabilitations de baies ou de fenêtres. En effet, les dimensions des châssis d'origine ne sont pas standard et il convient donc d'adapter des caissons normalisés à ces ouvertures, ce qui parfois occasionne le positionnement de l'enrouleur de sangle en dehors de la zone d'ouverture de l'ouvrant, selon une direction coplanaire à l'enroulement mais largement décalée sur le côté ou selon une direction perpendiculaire au mur porteur.

La présente invention vise donc à pallier ces inconvénients en proposant un dispositif de guidage de sangle qui autorise des désalignements sur le parcours de la sangle, sans diminution du rendement mécanique, la trajectoire de la sangle étant optimisée par effet autodirecteur des galets dans leurs logements.

A cet effet, le dispositif de guidage de sangle, comportant une embase munie d'une pluralité de pattes sécantes et disposant d'un orifice pour le passage d'un palier, se caractérise en ce que le palier est monté tournant sur ladite patte, ledit palier étant pourvu d'une ouverture pour le montage d'un organe de roulement, dont l'axe de rotation est décalé longitudinalement par rapport à l'axe médian de l'ouverture afin de permettre un autopositionnement dudit organe par rapport au cheminement de la sangle.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue, en coupe et en élévation latérale, d'un châssis de volet roulant pourvu du dispositif selon l'invention ;
- la figure 2 est une vue, en coupe à plus grande échelle et en élévation plane, du dispositif de déport de sangle ;
- la figure 3 est une vue, en coupe à plus grande échelle et en élévation latérale, du dispositif de déport de sangle ;
- la figure 4 est une vue en coupe d'un dispositif de déport de sangle monté sur rotule ;
- la figure 5 est une vue en perspective d'un châssis de volet roulant pourvu du dispositif selon l'invention.

Selon un mode préféré de réalisation du dispositif de guidage selon l'invention, il comporte principalement une embase 1 pourvue de pattes, obtenues par pliage ou emboutissage d'un feuillard métallique, ou par moulage d'une matière plastique. Cette embase 1 s'étend globalement sous la forme d'un U et elle est munie sur chacune de ces parois 3 latérales d'un orifice 4 qui est préférentiellement comblé par un palier 5. Ce palier est emprisonné en translation dans le logement, mais peut exécuter un mouvement de rotation avant/arrière, selon une amplitude de 360°.

Selon un autre mode de réalisation, le dispositif de guidage est élaboré à partir d'un montage d'une pluralité de pattes 2 dont l'orientation des faces latérales est non parallèle et s'étend notamment en L, en T, en H, les paliers 5 étant disposés éventuellement sur chacune des faces 3 et selon des axes de rotation sécants.

Suivant les applications visées, il est possible d'inclure dans le chemin de roulement du palier 5, des butées 6 radiales qui limiteront, entre deux positions angulaires, l'amplitude du mouvement de rotation.

On prévoit également d'interposer dans la zone de roulement entre le palier 5 et la patte 2, une cage 7 pourvue d'organes de roulement à rouleaux ou à billes. Avantageusement, il est préférable, pour diminuer les coûts de fabrication et l'encombrement des pièces, de choisir comme matériau de construction de l'une des pièces en mouvement relatif (palier, logement dans la patte), une matière notamment plastique ("Téflon", "Delrin" (marques déposées), ou de la famille chimique des polyoléfines...) qui favorise le glissement.

Selon un autre mode de réalisation de l'invention, le dispositif de guidage comporte une liaison pivot 8 entre le palier 5 et la patte 2, cette liaison pouvant éventuellement être limitée en amplitude par des butées 6, le guidage du palier dans son logement est assuré de manière similaire, par une cage usinée dans le siège ou rapportée.

Quel que soit le mode de réalisation, pivot ou rotation simple, le palier 5 dispose d'une ouverture 9, notamment de section droite rectangulaire ou carrée, destinée à recevoir un organe de roulement 10. L'organe de roulement 10 est conformé en rouleau de profil cylindrique ou tronconique, suivant l'orientation à communiquer à la sangle, et dispose en son centre d'un axe de rotation 11 longitudinal qui coopère au droit de deux faces latérales de ladite ouverture 9 du palier 5.

On prévoit également de munir l'organe de roulement 10 à chaque extrémité d'un épaulement 12 qui limite le déplacement longitudinal de la sangle sur l'organe de roulement et évite qu'elle ne vienne "brouter" contre les parois latérales de l'ouverture, garantissant ainsi un rendement optimum au guidage.

Selon une autre caractéristique avantageuse de l'invention, l'axe de rotation de l'organe de roulement 11 est décalé longitudinalement par rapport à l'axe médian 13 de l'ouverture, afin que l'organe de roulement soit placé dans une position asymétrique dans son logement, généralement l'axe de rotation se trouve en-dessous de l'axe médian, pour favoriser son autopositionnement quelle que soit l'orientation de la sangle.

L'invention décrite ci-dessus offre de multiples avantages, en particulier elle permet un montage de l'enrouleur de sangle en dehors de la zone d'ouverture de l'ouvrant ou dans une zone décalée par rapport aux huisseries de la baie ainsi équipée.

Il demeure bien entendu que la présente invention n'est pas limitée aux exemples de réalisation décrits et représentés ci-dessus, mais qu'elle en englobe toutes les variantes dans le cadre des revendications annexées.

## Revendications

1. Dispositif de guidage de sangle, comportant une embase (1) munie d'une pluralité de pattes (2) sécantes chacune desdites pattes disposant d'un orifice (4) pour le passage d'un palier (5), caractérisé en ce que chaque palier (5) est monté tournant sur ladite patte (2), ledit palier (5) étant pourvu d'une ouverture (9) dans laquelle est monté un organe de roulement (10), dont l'axe de rotation est décalé longitudinalement par rapport à l'axe médian (13) de l'ouverture afin de permettre un autopositionnement dudit organe par rapport au cheminement de la sangle.

2. Dispositif de guidage selon la revendication 1, caractérisé en ce qu'il est élaboré à partir d'un assemblage d'une pluralité de pattes (2) dont l'orientation des faces latérales est non parallèle et s'étend notamment en L, en T, en H, les paliers (5) étant disposés éventuellement sur chacune des faces (3) et selon des axes de rotation sécants.

3. Dispositif de guidage selon l'une des revendications 1 ou 2, caractérisé en ce qu'on inclut dans le chemin de roulement du palier (5), des butées (6) radiales qui limitent, entre deux positions angulaires, l'amplitude du mouvement de rotation.

4. Dispositif de guidage selon l'une quelconque des revendications précédentes, caractérisé en ce qu'on interpose dans la zone de roulement entre le palier (5) et la patte (2), une cage (7) pourvue d'organes de roulement à rouleaux ou à billes.

5. Dispositif de guidage selon l'une quelconque des revendications précédentes, caractérisé en ce qu'il comporte une liaison pivot (8) entre le palier (5) et la patte (2), cette liaison pouvant éventuellement être limitée en amplitude par des butées (6), le guidage du palier dans son logement étant assuré par une cage usinée dans un siège ou rapportée.

6. Dispositif de guidage selon l'une quelconque des revendications précédentes, caractérisé en ce que le palier (5) dispose d'une ouverture (9), notamment de section droite rectangulaire ou carrée, destinée à recevoir un organe de roulement (10).

7. Dispositif de guidage selon l'une quelconque des revendications précédentes, caractérisé en ce que l'organe de roulement (10) est conformé en rouleau de profil cylindrique ou tronconique, suivant l'orientation à communiquer à la sangle et dispose en son centre d'un axe de rotation (11) longitudinal qui coopère au droit de deux faces latérales de ladite ouverture (9) du palier (5).

8. Dispositif de guidage selon l'une quelconque des revendications précédentes, caractérisé en ce qu'on prévoit également de munir l'organe de roulement (10) à chaque extrémité d'un épaulement (12) qui limite le déplacement longitudinal de la sangle sur l'organe de roulement.

## Patentansprüche

1. Vorrichtung zur Führung eines Gurts, welche eine Befestigungsfläche (1) umfaßt, die mit einer Vielzahl von Sekantenansätzen (2) versehen ist, die jeweils eine Öffnung (4) für den Durchgang eines Lagers (5) besitzen, **dadurch gekennzeichnet, daß** jedes Lager (5) auf dem Ansatz (2) drehbar angebracht und mit einer Öffnung (9) versehen ist, in welcher eine Laufrolle (10) angeordnet ist, deren Drehachse in bezug auf die Mittelachse (13) der Öffnung längs versetzt ist, um eine Selbstpositionierung der Laufrolle bezüglich der Richtung des Gurts zu ermöglichen.

2. Führungsvorrichtung nach Anspruch 1, **dadurch gekennzeichnet, daß** sie aus einem Zusammenbau einer Vielzahl von Ansätzen (2) hergestellt ist, deren Ausrichtung der Seitenflächen nicht parallel ist und insbesondere L-, T- und H-förmig verläuft, wobei die Lager (5) gegebenenfalls auf jeder der Seitenflächen (3) und entlang der Sekantendrehachsen angeordnet sind.

3. Führungsvorrichtung nach Anspruch 1 oder 2, **dadurch gekennzeichnet, daß** in den Rollenlauf des Lagers (5) radiale Anschläge (6) eingebaut werden, durch welche die Amplitude der Drehbewegung zwischen zwei Winkelpositionen begrenzt wird.

4. Führungsvorrichtung nach einem der vorhergehenden Ansprüche, **dadurch gekennzeichnet, daß** in den Rollbereich zwischen dem Lager (5) und dem Ansatz (2) ein mit Rollen- oder Kugellagern versehenes Gehäuse (7) eingebaut wird.

5. Führungsvorrichtung nach einem der vorhergehenden Ansprüche, **dadurch gekennzeichnet, daß** sie zwischen dem Lager (5) und dem Ansatz (2) eine Drehverbindung (8) enthält, die gegebenenfalls in der Amplitude durch Anschläge (6) begrenzt sein kann, wobei die Führung des Lagers in seiner Aufnahme durch ein in einen Sitz eingearbeitetes oder zusammengebautes Gehäuse sichergestellt wird.

6. Führungsvorrichtung nach einem der vorhergehenden Ansprüche, **dadurch gekennzeichnet, daß** das Lager (5) eine Öffnung (9) besitzt, die insbesondere einen rechteckigen oder quadratischen Querschnitt hat und eine Laufrolle (10) aufnehmen soll.

7. Führungsvorrichtung nach einem der vorhergehenden Ansprüche, **dadurch gekennzeichnet, daß** die Laufrolle (10) in der dem Gurt mitzuteilenden Richtung als Rolle mit zylindrischem oder kegelstumpfförmigem Profil ausgebildet ist und in ihrer Mitte eine Längsdrehachse (11) besitzt, die senkrecht zu den beiden Seitenflächen mit der Öffnung (9) des Lagers (5) zusammenwirkt.

8. Führungsvorrichtung nach einem der vorhergehenden Ansprüche, **dadurch gekennzeichnet, daß** ebenfalls vorgesehen ist, die Laufrolle (10) an jedem Ende mit einem Bund (12) zu versehen, der die Längsbewegung des Gurts auf der Laufrolle begrenzt.

## Claims

1. Device for guiding a strap, having a seat (1) provided with a plurality of secant lugs (2), each of the said lugs having an orifice (4) for a bearing (5) to pass, characterised in that each bearing (5) is rotatably mounted on the said lug (2), the said bearing (5) being provided with an opening (9) in which there is mounted a rolling member (10), the axis of rotation of which is offset longitudinally with respect to the median axis (13) of the opening in order to allow an automatic positioning of the said member with respect to the travel of the strap.

2. Guidance device according to Claim 1, characterised in that it is produced from an assembly of a plurality of lugs (2), the orientation of the lateral faces of which is non-parallel and extends notably in the shape of an L, a T or an H, the bearings (5) being disposed optionally on each of the faces (3) and along secant axes of rotation.

3. Guidance device according to one of Claims 1 or 2, characterised in that there are included, in the race of the bearing (5), radial stops (6) which limit, between two angular positions, the magnitude of the rotation movement.

4. Guidance device according to any one of the preceding claims, characterised in that a cage (7) provided with rolling members with rollers or balls is interposed in the rolling zone between the bearing (5) and the lug (2).

5. Guidance device according to any one of the preceding claims, characterised in that it has a pivot connection (8) between the bearing (5) and the lug (2), this connection optionally being able to be limited in magnitude by stops (6), the bearing being guided in its housing by means of a cage machined in a seat or attached.

6. Guidance device according to any one of the preceding claims, characterised in that the bearing (5) has an opening (9), notably with a rectangular or square cross section, designed to receive a rolling member (10).

7. Guidance device according to any one of the preceding claims, characterised in that the rolling member (10) is shaped as a roller with a cylindrical or tapered profile, depending on the orientation to be communicated to the strap, and has at its centre a longitudinal axis of rotation (11) which cooperates in line with two lateral faces of the said opening (9) of the bearing (5).

8. Guidance device according to any one of the preceding claims, characterised in that provision is also made for providing the rolling member (10), at each end, with a shoulder (12) which limits the longitudinal movement of the strap on the rolling member.
